# FASCICULE DE BREVET EUROPEEN

(11) **EP 1 542 253 B1**
(45) Date de publication et mention de la délivrance du brevet: **22.11.2006**
(21) Numéro de dépôt: 04354033.5
(22) Date de dépôt: 10.09.2004
(51) Int. Cl.: H01H 73/12

(54) **Dispositif de signalisation du déclenchement d'un appareil de protection électrique et appareil de protection électrique le comportant**
Anzeigeeinrichtung einer Auslöseeinrichtung eines elektrischen Schutzgeräts
Signalling device indicating the triggering of an electrical protection device

(30) Priorité: 08.12.2003 FR 0314339
(43) Date de publication de la demande: 15.06.2005
(73) Titulaire: Schneider Electric Industries SA, 92500 Rueil-Malmaison (FR)
(72) Inventeur: Belin, Yves, Schneider Electric, 38050 Grenoble cedex 09 (FR)
(74) Mandataire: Tripodi, Paul

(56) Documents cités:
- EP-A- 0 408 466
- FR-A- 2 616 583

## Description

La présente invention concerne un dispositif de signalisation du déclenchement d'un appareil de protection électrique tel un disjoncteur logé dans un boîtier isolant renfermant une paire de contacts fixe et mobile, ledit contact mobile pouvant être actionné soit manuellement par une manette reliée mécaniquement à un dispositif de support du contact mobile, ladite manette étant montée à pivotement entre une position de fermeture et une position d'ouverture des contacts, et rappelée en position d'ouverture par un ressort de manette, soit automatiquement par l'intermédiaire d'un mécanisme comportant un équipage mobile comprenant le dispositif de support du contact mobile précité monté à rotation entre les deux positions précitées et relié à la manette par un moyen de transmission de manière à former entre le dispositif et la manette une liaison mécanique brisable, un moyen de déclenchement commandé par un déclencheur pour provoquer, en cas de défaut électrique, la rupture de la liaison mécanique précitée entraînant le déclenchement automatique du mécanisme et la séparation des contacts, indépendamment de la manette, et un moyen de signalisation de l'état déclenché du disjoncteur.

On connaît des dispositifs permettant de signaler l'ouverture d'un appareil de protection électrique tel un disjoncteur, uniquement si cette ouverture est occasionnée par le déverrouillage de son mécanisme à la suite d'un défaut de type surcharge, court-circuit ou suite à l'ordre d'un auxiliaire adapté. Ces dispositifs comprennent généralement un accessoire modulaire qui s'adapte à l'appareil, tel un module latéral comportant le mécanisme de signalisation électrique et mécanique, l'information de déclenchement étant donnée par la barre et la poignée. Cette fonction est donc réalisée par une pièce supplémentaire d'où un coût et un encombrement plus importants.

On connaît aussi un appareil tel que décrit dans le document FR 2 616 583, comportant un dispositif de signalisation de défaut intégré à l'appareil. Or, dans ce type d'appareil, la signalisation du défaut est réalisée au moyen d'un mécanisme interne à l'appareil et également de la manette, laquelle prend une position intermédiaire pour signaler le défaut. Or, cette position intermédiaire de la manette n'est pas normalisée et n'est donc pas toujours facilement compréhensible pour l'utilisateur.

La présente invention résout ces inconvénients et propose un dispositif de signalisation d'un défaut pour un appareil électrique, ledit dispositif étant de conception simple et réduisant l'encombrement de l'ensemble, sans nécessiter de position intermédiaire pour la manette.

A cet effet, la présente invention a pour objet un dispositif de signalisation du déclenchement d'un appareil de protection électrique du genre précédemment mentionné, ce dispositif étant caractérisé en ce que l'équipage mobile précité présente un profil différent en fonction de la vitesse d'ouverture des contacts, cette vitesse étant différente selon qu'il s'agit d'une ouverture manuelle, ou d'une ouverture suite à un défaut électrique, ce profil étant tel que ledit équipage actionne un moyen de signalisation seulement lors d'une ouverture des contacts suite à un défaut.

Selon une réalisation particulière de l'invention, l'équipage mobile précité comprend une biellette de transmission articulée par l'une de ses extrémités sur la manette, et reliée de manière articulée par son autre extrémité, sur un crochet, ledit crochet étant articulé sur le dispositif de support du contact mobile, coopérant avec le moyen de déclenchement et comportant un moyen pour actionner le moyen de signalisation lors d'une ouverture des contacts suite à un défaut.

Selon une caractéristique particulière de l'invention, la manette et le dispositif de support du contact mobile étant chacun rappelés en position d'ouverture par un ressort, l'inertie de la manette, du crochet et du dispositif de support, et la force de rappel des ressorts respectivement de la manette et du dispositif de support du contact mobile, sont déterminés de façon que la vitesse de rotation du crochet lors d'une ouverture sur défaut soit beaucoup plus élevée que la vitesse de rotation de la manette.

Selon une autre caractéristique, la configuration du crochet et de la biellette de transmission précitée sont telles que le crochet n'agit pas sur le moyen de signalisation lors d'une ouverture manuelle.

Selon une autre caractéristique de l'invention, le dispositif de support comporte une platine, ladite platine comportant un moyen pour rappeler le moyen de signalisation dans une position dans laquelle ce moyen indique un état fermé des contacts après une fermeture manuelle.

Selon une autre caractéristique, le moyen de signalisation comporte un voyant mécanique ou électrique.

Selon une réalisation particulière, le moyen de signalisation comporte un volet coopérant avec une ouverture prévue dans le boîtier de manière à signaler l'état de l'appareil.

Selon une caractéristique particulière, le volet précité est monté en translation sur la face supérieure de l'appareil, ledit volet pouvant prendre deux positions stables matérialisées au moyen d'une friction ou de pattes élastiques.

Selon une autre caractéristique, le crochet précité comporte une patte d'accrochage apte à actionner le volet précité.

Selon une autre caractéristique, la platine précitée comporte un talon apte à coopérer avec une partie du volet pour rappeler ledit volet dans une position dans laquelle il indique un état non déclenché du mécanisme après une fermeture manuelle de l'appareil.

Selon une autre caractéristique, le moyen de signalisation précité comporte un détecteur à rayonnement lumineux ou infra rouge permettant une signalisation commune pour plusieurs appareils disposés côte à côte.

La présente invention a encore pour objet un appareil de protection électrique comportant un dispositif comportant les caractéristiques précédentes prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue partielle et en coupe illustrant une partie d'un disjoncteur comprenant les contacts, le mécanisme d'ouverture des contacts, la manette et le dispositif de signalisation d'un défaut, en position ouverte de l'appareil après une ouverture manuelle,
- La figure 2 est une vue identique à la précédente, illustrant l'appareil en position fermée après une fermeture manuelle,
- La figure 3 est une vue identique aux précédentes, illustrant l'appareil en position ouverte, après une ouverture par déverrouillage sur défaut.
- La figure 4 est une vue identique aux précédentes, illustrant l'appareil en position ouverte après déverrouillage sur défaut, la poignée ayant été ramenée en position ouverte, et
- Les figures 5 et 6 sont des vues identiques respectivement aux figures 1 et 3, mais illustrant particulièrement le changement de profil de l'équipage mobile en fonction de la vitesse d'ouverture du mécanisme.

Sur les figures, on voit un dispositif d'ouverture des contacts fixe 1 et mobile 2 d'un disjoncteur D (représenté partiellement) logé dans un boîtier isolant B. Ce contact mobile 2 peut être actionné manuellement par une manette 3 montée à pivotement entre une position de fermeture et une position d'ouverture des contacts 1,2, ladite manette 3 étant rappelée en position d'ouverture par un ressort de manette 4 et étant reliée à un dispositif de support 5 du contact mobile 2, ou platine, ladite platine 5 étant rappelée en position d'ouverture du contact 2 par un ressort 6. Ce contact mobile 2 peut également être actionné automatiquement par l'intermédiaire d'un mécanisme M comportant le dispositif de support 5 du contact mobile 2, lequel étant monté à rotation entre les deux positions précitées et étant relié à la manette 3 par un équipage mobile E de manière à former entre le dispositif 5 et la manette 3 une liaison mécanique brisable. Cette liaison mécanique comprend une biellette de transmission 7 articulée par l'une de ses extrémités sur la manette 3, et par son autre extrémité, sur un crochet 8 articulé sur la platine 5 et coopérant avec un moyen de déclenchement 9. Ce moyen de déclenchement 9 comprend un levier de déclenchement 10 commandé par un déclencheur T pour provoquer, en cas de défaut électrique, la rupture de la liaison mécanique entraînant le déclenchement automatique du mécanisme M et la séparation des contacts 1,2, indépendamment de la manette 3. Un moyen de rappel du moyen de déclenchement 9 vers une position armée, autorise le réarmement automatique du mécanisme lorsque la manette 3 est en position d'ouverture.

L'appareil comporte également un moyen de signalisation S de l'état déclenché du disjoncteur D. Ce moyen de signalisation S comprend un volet 11 monté coulissant en translation dans la paroi supérieure du boîtier B du disjoncteur D et coopérant avec une ouverture O prévue dans le boîtier B. Ce volet 11 est destiné à coopérer avec une patte 12 solidaire du crochet précité 8 et avec un talon 13 appartenant à la platine 5 d'une manière qui va être décrite dans ce qui suit.

Le fonctionnement du dispositif de signalisation de défaut S selon l'invention va être décrit dans ce qui suit en référence aux figures.

Sur la figure 1, l'appareil D est en position ouverte, les contacts fixe 1 et mobile 2 étant séparés suite à une ouverture manuelle. Lors de cette manoeuvre, la rotation de la manette 3 a entraîné la rotation de la platine 5 dans le sens anti-horaire. Le crochet 8 n'a pratiquement pas changé de position par rapport à la platine 5. La configuration du crochet 8 et de la barre 10, ou levier, sont telles qu'aucun contact ne s'est établi entre la patte 12 du crochet 8 et le volet 11, lequel reste dans une position dite haute indiquant qu'aucun déclenchement suite à un défaut ne s'est produit. Le profil de l'équipage mobile E dans cette position est représenté sur la figure 5.

Sur la figure 2, une manoeuvre de fermeture manuelle a eu lieu ayant entraîné la rotation de la platine 5 dans le sens horaire jusqu'à ce que les contacts 1,2 soient dans une position fermée.

Dans cette position fermée des contacts 1,2, le talon 13 est en appui contre une partie en saillie 11a du volet 11, ladite partie en saillie s'étendant perpendiculairement à la direction longitudinale du volet 11, de façon à polariser ce volet 11 dans une direction opposée à la manette 3.

Sur la figure 3, une ouverture automatique par déverrouillage a eu lieu suite à l'apparition d'un défaut électrique. Lors de l'apparition d'un défaut électrique, le déclencheur T entraîne en rotation la barre de déclenchement 10, ce qui libère le crochet 8 de son engagement avec la barre de déclenchement 10. Le crochet 8 ainsi libéré, la platine 5 peut être entraînée en rotation dans le sens de l'ouverture des contacts 1,2, étant rappelée dans cette position par le ressort de rappel 6. Or, la vitesse de chaque élément est fonction de son inertie et de la force du ressort de rappel de cet élément. L'inertie du crochet 8 est inférieure à celle de la manette et la force de rappel du ressort de rappel 6 de la platine 5 est réglée de manière à être supérieure à la force de rappel du ressort 4 de la manette 3. En conséquence, la vitesse de rotation du crochet 8 est supérieure à la vitesse de rotation de la poignée 3. De ce fait, la libération de la platine 5 en rotation entraîne le crochet 8 dans un rapide mouvement de rotation. Pendant ce mouvement, la patte 12 du crochet 8 entraîne le volet 11 en translation vers une position illustrée sur la figure 3, dans laquelle le volet 11 se trouve en regard de l'ouverture O du boîtier B, position du volet 11 indiquant une ouverture par déverrouillage du mécanisme M. Le profil de l'équipage mobile E dans cette position est représenté sur la figure 6. Pendant ce temps, la poignée 3 retardée par sa forte inertie et la faible force de rappel de son ressort de rappel 4 est restée pratiquement immobile. Puis, la poignée 3 est rappelée lentement en position ouverte illustrée sur la figure 4. Pendant ce mouvement, le crochet 8 est entraîné en rotation dans le sens des aiguilles d'une montre et le volet 11 reste en position basse telle qu'illustrée sur la figure 4, pour signaler une ouverture par défaut du mécanisme. Lors d'une fermeture manuelle ultérieure, le talon 13 de la platine 5 entraînera de nouveau le volet 11 en position haute telle qu'illustrée sur la figure 2.

On a donc réalisé grâce à l'invention, un dispositif de signalisation de l'ouverture d'un appareil, par exemple un disjoncteur, uniquement si cette ouverture est occasionnée par le déverrouillage de son mécanisme M à l'occasion d'un défaut de type surcharge, court-circuit, ou lorsque l'ordre d'un auxiliaire adapté est envoyé, ce dispositif de signalisation étant intégré au produit. Il n'est alors plus nécessaire de recourir à un accessoire supplémentaire et la prise d'informations est réalisée au niveau d'un seul élément, le crochet, d'où une simplification de la conception de l'appareil comportant cette fonction de signalisation.

Le système de signalisation d'état de mécanisme selon l'invention est lié à sa séquence de fonctionnement. L'identification de la séquence de fonctionnement est réalisée grâce aux vitesses différentielles des éléments, lesdites vitesses étant déterminées par l'inertie desdits éléments et les forces de rappel de leur ressort.

On notera également que la mémorisation de séquence peut être effacée soit automatiquement par une manoeuvre de fermeture de la poignée ou par un autre organe distinct.

En plus de la fonction signalisation défaut décrite précédemment le voyant peut également assurer la fonction classique de signalisation Ouvert / Fermé en ajoutant une troisième position intermédiaire au voyant 11 et un deuxième talon en regard du 13 sur la platine 5.

L'invention s'applique à tout appareil tel un disjoncteur ou un interrupteur différentiel et de façon générale à tout appareil assurant un déclenchement par un autre moyen que par une ouverture manuelle.

## Revendications

1. Dispositif de signalisation du déclenchement d'un appareil de protection électrique tel un disjoncteur logé dans un boîtier isolant renfermant une paire de contacts fixe et mobile, ledit contact mobile pouvant être actionné soit manuellement par une manette reliée mécaniquement à un dispositif de support du contact mobile, ladite manette étant montée à pivotement entre une position de fermeture et une position d'ouverture des contacts, et rappelée en position d'ouverture par un ressort de manette, soit automatiquement par l'intermédiaire d'un mécanisme le dispositif de signalisation comportant :
- un équipage mobile (E) comprenant le dispositif de support du contact mobile précité monté à rotation entre les deux positions précitées et relié à la manette par un moyen de transmission de manière à former entre le dispositif et la manette une liaison mécanique brisable,
- un moyen de déclenchement commandé par un déclencheur pour provoquer, en cas de défaut électrique, la rupture de la liaison mécanique précitée entraînant le déclenchement automatique du mécanisme (M) et la séparation des contacts, indépendamment de la manette, et
- un moyen de signalisation (S) de l'état déclenché du disjoncteur,
**caractérisé en ce que** l'équipage mobile précité (E) présente un profil différent en fonction de la vitesse d'ouverture des contacts (1,2), cette vitesse étant différente selon qu'il s'agit d'une ouverture manuelle, ou d'une ouverture suite à un défaut électrique, ce profil étant tel que ledit équipage (E) actionne le moyen de signalisation (S) seulement lors d'une ouverture automatique des contacts (1,2) suite à un défaut.

2. Dispositif selon la revendication 1, **caractérisé en ce que** l'équipage mobile précité (E) comprend une biellette de transmission (7) articulée par l'une de ses extrémités sur la manette (3), et reliée de manière articulée par son autre extrémité, sur un crochet (8), ledit crochet (8) étant articulé sur le dispositif de support (5) du contact mobile (2), coopérant avec le moyen de déclenchement (9) et comportant un moyen (12) pour actionner le moyen de signalisation (S) lors d'une ouverture des contacts (1,2) suite à un défaut.

3. Dispositif selon la revendication 1 ou 2, **caractérisé en ce que** la manette (3) et le dispositif de support (5) du contact mobile (2) étant rappelés chacun en position d'ouverture par un ressort (4,6), l'inertie de la manette ( 3), du crochet (8) et du dispositif de support (5), et la force de rappel des ressorts (4,6) respectivement de la manette (3) et du dispositif de support (5), sont déterminés de façon que la vitesse de rotation du crochet (8) lors d'une ouverture sur défaut soit beaucoup plus élevée que la vitesse de rotation de la manette (3 ).

4. Dispositif selon l'une quelconque des revendications 1 à 3, **caractérisé en ce que** la configuration du crochet (8) et de la biellette de transmission précitée (7) sont telles que le crochet (8) n'agit pas sur le moyen de signalisation (S) lors d'une ouverture manuelle.

5. Dispositif selon l'une quelconque des revendications précédentes, **caractérisé en ce que** le dispositif de support (5) comporte une platine, ladite platine comportant un moyen (13) pour rappeler le moyen de signalisation (S) dans une position dans laquelle ce moyen indique un état fermé des contacts (1,2) après une fermeture manuelle.

6. Dispositif selon l'une quelconque des revendications précédentes, **caractérisé en ce que** le moyen de signalisation (S) comporte un voyant mécanique ou électrique.

7. Dispositif selon la revendication 6, **caractérisé en ce que** le moyen de signalisation (S) comporte un volet (11) coopérant avec une ouverture (O) prévue dans le boîtier (B) de manière à signaler l'état de l'appareil.

8. Dispositif selon la revendication 7, **caractérisé en ce que** le volet précité (11) est monté en translation sur la face supérieure de l'appareil, ledit volet (11) pouvant prendre deux positions stables.

9. Dispositif selon la revendication 8 **caractérisé en ce que** les deux positions précitées sont matérialisées au moyen d' une friction ou de pattes élastiques.

10. Dispositif selon les revendications 2 et 7, **caractérisé en ce que** le crochet précité (8) comporte une patte d'accrochage (12) apte à actionner le volet précité (11).

11. Dispositif selon les revendications 5 et 7, **caractérisé en ce que** la platine précitée (5) comporte un talon (13) apte à coopérer avec une partie du volet (11) pour rappeler ledit volet (11) dans une position dans laquelle il indique un état non déclenché du mécanisme (M) après une fermeture manuelle de l'appareil.

12. Dispositif selon l'une quelconque des revendications précédentes, **caractérisé en ce que** le moyen de signalisation précité (S) comporte un détecteur à rayonnement lumineux ou infra rouge permettant une signalisation commune pour plusieurs appareils disposés côte à côte.

13. Dispositif selon la revendication 11, **caractérisé en ce que** la platine (5) comporte un deuxième talon situé en regard du premier talon (13), ledit second talon coopérant avec le volet (11) pour signaler une position ouverte/fermée par une position intermédiaire du volet (11).

14. Appareil de protection électrique comportant un dispositif selon l'une quelconque des revendications précédentes.

## Claims

1. Indicating device for indicating tripping of an electrical protection apparatus such as a circuit breaker housed in an insulating case containing a pair of stationary and movable contacts, said movable contact being able to be actuated either manually by a handle mechanically connected to a support device of the movable contact, said handle being mounted pivoting between a closed position and an open position of the contacts and biased to the open position by a handle spring, or automatically by means of a mechanism, the indicating device comprising:
- a movable assembly (E) comprising the above-mentioned support device of the movable contact mounted rotating between the above-mentioned two positions and connected to the handle by a transmission means in such a way as to form a breakable mechanical link between the device and the handle,
- a trip means controlled by a trip device to cause the above-mentioned mechanical link to be broken in the event of an electrical fault resulting in automatic tripping of the mechanism (M) and separation of the contacts, independently from the handle, and
- an indicating means (S) for indicating the tripped state of the circuit breaker,
**characterized in that** the above-mentioned movable assembly (E) presents a different profile according to the opening speed of the contacts (1,2), this speed being different depending on whether manual opening or opening subsequent to an electrical fault is involved, this profile being such that said assembly (E) actuates the indicating means (S) only when automatic opening of the contacts (1,2) takes place subsequent to a fault.

2. Device according to claim 1, **characterized in that** the above-mentioned movable assembly (E) comprises a transmission rod (7) articulated via one of the ends thereof on the handle (3) and connected in articulated manner via the other end thereof to a latch (8), said latch (8) being articulated on the support device (5) of the movable contact (2), operating in conjunction with the trip means (9) and comprising a means (12) for actuating the indicating means (S) when opening of the contacts (1,2) takes place subsequent to a fault.

3. Device according to claim 1 or 2, **characterized in that** the handle (3) and the support device (5) of the movable contact (2) both being biased to the open position by a spring (4,6), the inertia of the handle (3), of the latch (8) and of the support device (5), and the return force of the springs (4,6) respectively of the handle (3) and of the support device (5) are determined such that the speed of rotation of the latch (8) when opening takes place on a fault is much greater than the speed of rotation of the handle (3).

4. Device according to any one of the claims 1 to 3, **characterized in that** the configuration of the latch (8) and of the above-mentioned transmission rod (7) are such that the latch (8) does not act on the indicating means (S) when manual opening is performed.

5. Device according to any one of the foregoing claims, **characterized in that** the support device (5) comprises a plate, said plate comprising a means (13) for returning the indicating means (S) to a position in which this means indicates a closed state of the contacts (1,2) after a manual closing operation.

6. Device according to any one of the foregoing claims, **characterized in that** the indicating means (S) comprise a mechanical or electrical indicator.

7. Device according to claim 6, **characterized in that** the indicating means (S) comprise a shutter (11) operating in conjunction with an opening (O) provided in the case (B) so as to indicate the state of the apparatus.

8. Device according to claim 7, **characterized in that** the above-mentioned shutter (11) is mounted in translation on the top panel of the apparatus, said shutter (11) being able to take two stable positions.

9. Device according to claim 8, **characterized in that** the above-mentioned two positions are materialized by means of a friction or of flexible lugs.

10. Device according to claims 2 and 7, **characterized in that** the above-mentioned latch (8) comprises a latching lug (12) designed to actuate the above-mentioned shutter (11).

11. Device according to claims 5 and 7, **characterized in that** the above-mentioned plate (5) comprises a heel (13) designed to operate in conjunction with a part of the shutter (11) to bias said shutter (11) to a position in which it indicates a non-tripped state of the mechanism (M) after manual closing of the apparatus.

12. Device according to any one of the foregoing claims, **characterized in that** the above-mentioned indicating means (S) comprise a light radiation or infrared detector enabling common indication for several apparatuses arranged side by side.

13. Device according to claim 11, **characterized in that** the plate (5) comprises a second heel situated facing the first heel (13), said second heel operating in conjunction with the shutter (11) to indicate an open/closed position by an intermediate position of the shutter (11).

14. Electrical protection apparatus comprising a device according to any one of the foregoing claims.

## Patentansprüche

1. Einrichtung zur Anzeige der Auslösung eines elektrischen Schutzschalters wie zum Beispiel eines Leistungsschalters mit einem Isolierstoffgehäuse, in dem ein Kontaktpaar aus einem beweglichen und einem feststehenden Kontakt angeordnet ist, wobei der bewegliche Kontakt entweder manuell über einen mechanisch mit einem Tragkörper des beweglichen Kontakts verbundenen Kipphebel, welcher Kipphebel zwischen einer Einschaltstellung und einer Ausschaltstellung der Kontakte verschwenkt werden kann und durch eine Kipphebelfeder in Richtung der Ausschaltstellung beaufschlagt wird, oder automatisch über einen Mechanismus betätigt werden kann, welche Anzeigeeinrichtung
- ein bewegliches System (E), das den Tragkörper des genannten beweglichen Kontakts umfasst, der zwischen den beiden genannten Stellungen verdreht werden kann und über ein Übertragungsglied mit dem Kipphebel verbunden ist, derart dass eine lösbare mechanische Verbindung zwischen der Einrichtung und dem Kipphebel gebildet wird,
- ein Auslösemittel, das durch einen Auslöser angesteuert wird, um bei Auftreten eines elektrischen Fehlers die Unterbrechung der genannten mechanischen Verbindung und als Folge davon die automatische Auslösung des Mechanismus' (M) sowie die Trennung der Kontakte unabhängig vom Kipphebel zu bewirken, und
- ein Anzeigemittel (3) zur Anzeige des Ausgelöstzustands des Leistungsschalters umfasst,
**dadurch gekennzeichnet, dass** das genannte bewegliche System (E) ein von der Ausschaltgeschwindigkeit der Kontakte (1, 2) abhängiges, veränderliches Profil aufweist, wobei die genannte Geschwindigkeit davon abhängt, ob es sich um eine manuelle Abschaltung oder eine Abschaltung als Folge eines elektrischen Fehlers handelt, und das genannte Profil so ausgebildet ist, dass das genannte System (E) nur bei einer fehlerbedingten automatischen Abschaltung der Kontakte (1, 2) auf das Anzeigemittel (S) wirkt.

2. Einrichtung nach Anspruch 1, **dadurch gekennzeichnet, dass** das genannte bewegliche System (E) eine Übertragungsstange (7) umfasst, die mit einem ihrer Enden am Kipphebel (3) angelenkt ist und über ihr anderes Ende gelenkig mit einem Haken (8) verbunden ist, wobei der genannte Haken (8) seinerseits am Tragkörper (5) des beweglichen Kontakts (2) angelenkt ist, mit dem Auslösemittel (9) zusammenwirkt und ein Betätigungsmittel (12) umfasst, das dazu dient, bei einer fehlerbedingten Abschaltung der Kontakte (1, 2) auf das Anzeigemittel (S) zu wirken.

3. Einrichtung nach Anspruch 1 oder 2, **dadurch gekennzeichnet, dass** der Kipphebel (3) und der Tragkörper (5) des beweglichen Kontakts (2) jeweils durch eine Feder (4, 6) in Richtung der Ausschaltstellung beaufschlagt werden, wobei die Massenträgheit des Kipphebels (3), des Hakens (8) und des Tragkörpers (5) sowie die Rückstellkraft der Federn (4, 6) des Kipphebels (3) bzw. des Tragkörpers (5) so bemessen sind, dass bei einer fehlerbedingten Abschaltung die Drehgeschwindigkeit des Hakens (8) wesentlich größer ist als die Drehgeschwindigkeit des Kipphebels (3).

4. Einrichtung nach irgendeinem der Ansprüche 1 bis 3, **dadurch gekennzeichnet, dass** der Haken (8) und die genannte Übertragungsstange (7) so ausgelegt sind, dass der Haken (8) bei einer manuellen Abschaltung nicht auf das Anzeigemittel (S) wirkt.

5. Einrichtung nach irgendeinem der vorhergehenden Ansprüche, **dadurch gekennzeichnet, dass** der Tragkörper (5) eine Drehscheibe umfasst, an welcher Drehscheibe ein Mittel (13) ausgebildet ist, um das Anzeigemittel (S) in Richtung einer Stellung zu beaufschlagen, in der dieses Mittel einen Einschaltzustand der Kontakte (1, 2) nach einer manuellen Einschaltung anzeigt.

6. Einrichtung nach irgendeinem der vorhergehenden Ansprüche, **dadurch gekennzeichnet, dass** das Anzeigemittel (S) eine mechanische oder elektrische Sichtanzeige umfasst.

7. Einrichtung nach Anspruch 6, **dadurch gekennzeichnet, dass** das Anzeigemittel (S) einen Schieber (11) umfasst, der mit einem im Gehäuse (B) ausgebildeten Sichtfenster (O) so zusammenwirkt, dass der Schaltzustand des Schaltgeräts angezeigt wird.

8. Einrichtung nach Anspruch 7, **dadurch gekennzeichnet, dass** der genannte Schieber (11) geradlinig verschiebbar an der Oberseite des Schaltgeräts montiert ist, wobei der Schieber (11) zwei stabile Stellungen einnehmen kann.

9. Einrichtung nach Anspruch 8, **dadurch gekennzeichnet, dass** die Definition der beiden genannten Stellungen durch ein Reibungselement oder durch Federzungen erfolgt.

10. Einrichtung nach Anspruch 2 und 7, **dadurch gekennzeichnet, dass** der genannte Haken (8) eine Rastnase (12) zur Betätigung des genannten Schiebers (11) umfasst.

11. Einrichtung nach Anspruch 5 und 7, **dadurch gekennzeichnet, dass** die genannte Drehscheibe (5) einen Vorsprung (13) umfasst, der dazu dient, mit einem Teil des Schiebers (11) zusammenzuwirken, um den genannten Schieber (11) in eine Stellung zu verbringen, in der er einen Nicht-Ausgelöst-Zustand des Mechanismus' (M) nach manueller Einschaltung des Schaltgeräts anzeigt.

12. Einrichtung nach irgendeinem der vorhergehenden Ansprüche, **dadurch gekennzeichnet, dass** das genannte Anzeigemittel (S) ein mit Licht- oder Infrarotstrahlung arbeitendes Erfassungsglied umfasst, das eine Sammelanzeige für mehrere nebeneinander montierte Schaltgeräte erlaubt.

13. Einrichtung nach Anspruch 11, **dadurch gekennzeichnet, dass** die Drehscheibe (5) einen gegenüber dem ersten Vorsprung (13) angeordneten zweiten Vorsprung umfasst, welcher zweite Vorsprung mit dem Schieber (11) zusammenwirkt, um durch eine Zwischenstellung des Schiebers (11) eine EIN-/AUS-Stellung anzuzeigen.

14. Elektrischer Schutzschalter mit einer Einrichtung nach irgendeinem der vorhergehenden Ansprüche.
